# FASCICULE DE BREVET EUROPEEN

(11) **EP 1 732 180 B1**
(45) Date de publication et mention de la délivrance du brevet: **31.07.2013**
(21) Numéro de dépôt: 06290890.0
(22) Date de dépôt: 01.06.2006
(51) Int. Cl.: H01R 13/645

(54) **Dispositif de fixation pour connecteur en deux parties et connecteur en deux parties correspondant**
Befestigungsanordnung für einen zweiteiligen Steckverbinder und entsprechender zweiteiliger Steckverbinder
Fixing device for a two-part connector and corresponding two-part connector

(30) Priorité: 10.06.2005 FR 0505894
(43) Date de publication de la demande: 13.12.2006
(73) Titulaire: AMPHENOL-AIR LB, 92700 Colombes (FR)
(72) Inventeur: Cayzac, Gaspard, 08370 Margut (FR)
(74) Mandataire: Delprat, Olivier

(56) Documents cités:
- EP-A- 0 416 769
- US-A- 3 478 302
- US-A- 3 594 698
- US-A- 4 109 987

## Description

L'invention concerne le domaine de la connectique et se rapporte plus particulièrement à un dispositif de fixation pour connecteur en deux parties.

De tels connecteurs servent classiquement à assurer le raccordement électrique de faisceaux de câbles à connecter. Ils sont généralement utilisés dans des engins de transport, en particulier dans des avions, pour assurer l'alimentation d'éléments électriques ou électroniques embarqués, ou pour échanger des données entre ces éléments.

Les connecteurs de ce type comprennent généralement deux parties de connecteur appariées, qui viennent se fixer l'un sur l'autre. Chaque partie de connecteur comprend un corps isolant en matière moulée incorporant des contacts, respectivement mâle et femelle, de fixation mécanique et de raccordement électrique d'embouts de contact prévus aux extrémités à connecter des conducteurs. En outre, un boîtier de blindage entoure le corps isolant de chaque partie de connecteur.

Comme on le conçoit, chaque conducteur d'un faisceau à connecter doit être connecté à un conducteur d'un autre faisceau qui lui correspond. Afin d'assurer une connexion correcte des conducteurs, les connecteurs sont souvent pourvus de moyens de détrompage afin qu'un opérateur ne puisse assembler les parties de connecteur que dans une seule position prédéfinie.

On pourra à cet égard se référer à la demande de brevet français n° 2 849 967, dans laquelle deux parties de connecteur sont assemblées au moyen d'un dispositif de fixation qui comprend, d'une part, des moyens de détrompage et, d'autre part, des moyens de fixation du type à vis-écrou. Dans le dispositif de fixation décrit dans ce document, les moyens de détrompage sont incorporés au moyen de fixation. Toutefois, la fixation proprement dite des deux parties du connecteur est relativement longue à mettre en oeuvre et ne permet pas, à coup sûr, d'obtenir une fixation parfaite et reproductible à l'identique des deux parties de connecteur.

Le document US 3 594698 décrit un dispositif pour connecteur en deux parties servant au raccordement de conducteurs électroniques selon le préambule de la revendication 1.

Le but de l'invention est donc de pallier les inconvénients des dispositifs de fixation pour connecteur de l'état de la technique et, en particulier, de rendre plus rapide l'opération d'assemblage et de fixation des deux parties de connecteur à assembler et ce, sans augmentation du nombre de pièces constitutives des dispositifs de fixation.

L'invention a donc pour objet un dispositif de fixation pour connecteur en deux parties servant au raccordement de conducteurs électriques, comprenant une première douille et une deuxième douille venant se monter dans des alésages respectifs prévus dans les deux parties du connecteur, la première douille et la deuxième douille comprenant des moyens complémentaires de fixation amovible de la première douille sur la deuxième douille comportant des moyens de détrompage pour autoriser la coopération des moyens de fixation dans une seule position angulaire prédéterminée des première et deuxième douilles.

Selon une caractéristique générale de ce dispositif de fixation, les moyens de fixation amovible sont des moyens de fixation de type quart de tour.

La fixation proprement dite des deux parties de connecteur devient ainsi particulièrement rapide à réaliser. En outre, les moyens de détrompage restent intégrés aux moyens de fixation, de sorte que la rapidité d'assemblage est obtenue sans augmenter le nombre de parties constitutives du dispositif de fixation et du connecteur, et donc sans augmentation rédhibitoire des coûts de fabrication.

Selon une autre caractéristique de l'invention, les moyens de détrompage comportent un détrompeur mâle sous la forme d'au moins une dent en saillie à partir de l'une des douilles et un détrompeur femelle sous la forme d'au moins un logement complémentaire ménagé dans l'autre douille et dans lequel s'engage ladite au moins une dent.

Selon encore une autre caractéristique de l'invention, chaque douille comporte une tête polygonale et une portion généralement cylindrique s'étendant à partir de ladite tête et pourvue de moyens pour solidariser la douille dans l'une des parties de connecteur.

Avantageusement, la tête est une tête à six pans venant s'insérer dans un logement de forme complémentaire ménagé dans la partie de connecteur correspondante.

Dans un mode de réalisation, les moyens de fixation de la première douille sur la deuxième douille comportent une tige s'insérant dans un passage axial pratiqué dans la première douille et munie d'une paire de pions d'extrémité radiaux, et deux gorges complémentaires généralement hélicoïdales ménagées dans la paroi de la deuxième douille.

De préférence, les gorges comprennent chacune des portions d'extrémité amont et aval pour la réception des pions.

La portion d'extrémité amont débouche dans une gorge rectiligne axiale pour l'insertion de la tige dans la deuxième douille et la portion d'extrémité aval comporte un logement apte à constituer une position de verrouillage stable de la première douille et de la deuxième douille.

Les moyens de fixation peuvent en outre comporter une tête à partir de laquelle s'étend la tige.

Un organe élastiquement déformable peut alors être disposé entre la tête et la douille correspondante pour solliciter les pions dans le logement de la portion d'extrémité aval.

Selon un second aspect, l'invention a également pour objet un connecteur en deux parties pour conducteur électrique, caractérisé en ce qu'il comporte une paire de dispositifs de fixation tels que définis ci-dessus pour la fixation des deux parties de connecteur l'une sur l'autre.

D'autres buts, caractéristiques et avantages de l'invention apparaîtront à la lecture de la description suivante, donnée uniquement à titre d'exemple non limitatif, et faite en référence aux dessins annexés, sur lesquels :
- la figure 1 est une vue en perspective d'un dispositif de fixation conforme à l'invention, en début d'assemblage ;
- la figure 2 est une vue de côté selon le plan II-II du dispositif de la figure 1 ;
- la figure 3 est une vue de dessus du dispositif de fixation ;
- la figure 4 est une vue de côté du dispositif de fixation en cours d'assemblage;
- la figure 5 est une vue en coupe selon le plan V-V du dispositif de la figure 4 ; et
- la figure 6 est une vue de côté du dispositif de fixation selon l'invention, après fixation des deux parties de connecteur.

L'invention ne concerne directement que le dispositif de fixation, le connecteur étant, quant à lui, constitué par un connecteur classique en deux parties, de sorte que, sur les figures 1 à 6, seul le dispositif de fixation a été représenté.

En particulier, sur la figure 1, on a représenté une vue en perspective d'un dispositif de fixation selon l'invention, désignée par la référence numérique générale 10.

Il est destiné à assurer la fixation mutuelle de deux parties de connecteur conventionnel servant au raccordement de conducteurs de deux faisceaux de conducteurs à raccorder, en particulier dans des applications aéronautiques, pour assurer l'alimentation d'éléments électriques ou électroniques embarqués ou pour échanger des données entre ces éléments.

En effet, les connecteurs de ce type comportent deux parties de connecteur appariées destinées chacune à assurer la fixation mécanique et le raccordement électrique d'un faisceau de conducteur et à établir un raccordement électrique de conducteurs à connecter raccordés respectivement aux parties de connecteur. Les parties de connecteur sont fixées l'une sur l'autre par des pattes d'extrémité dans chacune desquelles est monté un dispositif de fixation 10.

Comme on le voit sur la figure 1, chaque dispositif 10 comporte deux douilles 12 et 14 qui viennent chacune s'insérer dans un alésage pratiqué dans les deux pattes d'extrémité en regard prévues respectivement dans les deux parties de connecteur à assembler.

Chaque douille comprend une portion 16 et 18 généralement cylindrique et une tête d'extrémité polygonale 20 et 22 à partir de laquelle s'étend la portion cylindrique. Les diamètres des portions cylindriques sont identiques. De même, de préférence, les têtes d'extrémités ont avantageusement des formes extérieurs indentiques.

Les portions cylindriques 16 et 18 ont chacune la forme d'un cylindre creux. Toutefois, l'une des douilles, à savoir la douille désignée par la référence numérique 12, constitue une douille femelle, tandis que l'autre douille 14 constitue une douille mâle.

En effet, la douille 14 est pourvue, au niveau de son extrémité opposée à la tête 22, d'une dent 24 en saillie parallèlement à l'axe général de la douille, mais de manière radialement décallée. Cette dent est réalisée sous la forme d'une portion de cylindre de diamètre généralement inférieur à celui du reste de la douille, de manière à permettre son insertion à l'intérieur de l'autre douille.

Comme on le voit sur les figures 1 et 2, la zone d'extrémité libre de la douille femelle 12 est à cet effet pourvue d'une d'un logement 26 de forme complémentaire de celle de la dent 24 et qui débouche dans un alésage interne de la douille. Le logement 26 ne s'étend dans la douille 14 que selon un secteur angulaire prédéterminé correspondant à celui de la dent 24 de manière à n'autoriser l'insertion de la douille mâle 14 dans la douille femelle 12 que dans une seule position angulaire prédéterminée.

Comme indiqué précédemment, les douilles 12 et 14 sont destinées à être insérées dans des pattes d'extrémité en regard des deux parties de connecteur à assembler. A cet effet, les pattes d'extrémité sont par exemple pourvues chacune d'un alésage étagé. Les douilles sont alors pourvues chacune d'une bague élastiquement déformable 28 et 30, par exemple rapportée, et d'épaisseur croissante de manière à délimiter une rampe pour l'encliquetage de la douille dans l'alésage de la patte d'extrémité correspondante.

En se référant également à la figure 3, les pattes d'extrémité P comportent également une empreinte E de forme complémentaire de celle des têtes 20 et 22, de manière à n'autoriser l'insertion des douilles que dans une seule position angulaire.

De préférence, les têtes 20 et 22 sont chacune réalisées sous la forme d'un six pans. Il est ainsi possible de prévoir l'insertion des douilles dans les pattes d'extrémité selon six positions angulaires respectives. Comme on le voit sur la figure 3, de préférence, on prévoit de doter les têtes d'une encoche de repérage 32 et d'associer à chaque pan de l'empreinte E pratiqué dans une patte d'extrémité P un numéro pour permettre un repérage et un marquage de la position angulaire à adopter de la douille.

En se référant à nouveau aux figures 1 et 2, le dispositif de fixation est en outre pourvu de moyens complémentaires de fixation amovible de la douille mâle 14 sur la douille femelle 12.

Le dispositif de fixation comporte en effet une tige 34 qui vient s'insérer dans une lumière 36 pratiquée dans la portion cylindrique 16 de la douille femelle 12 à travers un orifice 38 pratiqué dans la tête à six pans 20.

La tige 34 est pourvue, à l'une de ses extrémités, d'une tête 40 munie d'une empreinte 42 par exemple à six pans, conformée pour recevoir un outil approprié, par exemple une clé pour vis à six pans creux, et à son extrémité opposé, de pions radiaux d'extrémité 43, qui viennent s'insérer lors de la fixation des douilles dans deux gorges complémentaires hélicoïdales 44 pratiquées dans la douille mâle 14.

Les gorges 44 s'étendent selon un secteur angulaire d'environ 90°. Ces moyens de fixation constituent ainsi des moyens de fixation de type à quart de tour.

En effet, en se référant aux figures 4 à 6, après insertion de la douille mâle dans la douille femelle 14, il convient simplement de provoquer la rotation angulaire de la tige 34 par rapport à la douille mâle 12 pour déplacer les pions 43 dans les gorges hélicoïdales 44 et assurer ainsi le serrage des connecteurs l'un contre l'autre.

On notera que la longueur de la tige 34, et en particulier la position des pions d'extrémité 43 par rapport à celle des gorges 44, sont choisies de manière à empêcher l'insertion des pions dans les gorges tant que les douilles ne se situent pas dans leurs positions angulaires respectives correctes.

On notera cependant qu'au cours de l'insertion de la douille mâle dans la douille femelle, les pions 43 sont insérés dans deux gorges rectilignes 46 axiales qui débouchent, par une extrémité, au niveau de l'extrémité libre de la douille mâle 14 et, au niveau de leur autre extrémité, dans les douilles hélicoïdales respectives 44.

En se référant enfin aux figures 2, 4 et 5, les gorges hélicoïdales 44 sont chacune pourvues de portions d'extrémité 48 et 50 amont et aval, en considérant la direction d'introduction de la tige 34 dans la douille mâle 14, destinées à la réception des pions du dispositif de fixation, respectivement en début et en fin de serrage.

L'extrémité amont 48 de chaque gorge 44 communique avec une gorge rectiligne 46 correspondante.

L'extrémité aval, quant à elle, forme un logement pourvu d'une découpe 52 délimitant un siège de réception d'un pion 43 de la tige 34, dans lequel le pion est sollicité sous l'action d'un organe élastiquement déformable 54 constitué par un ressort en forme de rondelle ondulée ou de type Belleville, interposé entre la tête 40 de la tige 34 et la tête à six pans 20 de la douille femelle 12.

Comme on le conçoit, l'opération de fixation de deux parties de connecteur à assembler au moyen du dispositif de fixation qui vient d'être décrit, est particulièrement rapide à mettre en oeuvre. Elle permet en outre d'aboutir à un assemblage efficace et fiable, et ce, sans nécessiter d'augmenter le nombre de pièces constitutives du dispositif de fixation.

En effet, pour procéder à l'assemblage des parties de connecteur, il convient simplement d'insérer les douilles mâle et femelle dans les alésages pratiqués dans les pattes d'extrémité des parties de connecteur dans les positions angulaires respectives repérées au moyen de l'encoche pratiquée dans les têtes 20 et 22 et des numéros indiqués sur les connecteurs. Dans cette position de repos, les pions radiaux 43 de la tige 34 sont indexés par rapport au logement 26, permettant un assemblage aisé dans les gorges rectilignes 46 de la douille 14. On assemble alors les parties de connecteur l'une sur l'autre jusqu'à ce que les pions d'extrémité 43 s'insèrent dans les extrémités amont 48 respectives des gorges. Le dispositif de fixation se situe alors dans la position représentée sur les figures 4 et 5. Le serrage et le verrouillage des douilles s'effectuent alors en déplaçant angulairement la tige 34 d'un quart de tour jusqu'à ce que les pions se situent dans les logements aval. Dans cette position, visible sur la figure 6, le ressort 54, alors comprimé, sollicite les pions contre le siège 52, de sorte que l'assemblage ainsi obtenu ne peut être desserré sans action extérieure.

## Revendications

1. Dispositif de fixation pour connecteur en deux parties servant au raccordement de conducteurs électriques, comprenant une première douille (12) et une deuxième douille (14) venant se monter dans des alésages respectifs prévus dans les deux parties du connecteur, la première douille et la deuxième douille comprenant des moyens complémentaires de fixation amovible de la première douille sur la deuxième douille, comportant des moyens de détrompage (24, 26) pour autoriser la coopération des moyens de fixation dans une seule position angulaire prédéterminée des première et deuxième douilles, **caractérisé en ce que** les moyens de fixation amovible sont des moyens de fixation de type quart de tour (43, 44), et **en ce que** les moyens de fixation de la première douille (12) sur la deuxième douille (14) comportent une tige (34) s'insérant dans un passage axial pratiqué dans la première douille, la tige (34) étant munie d'une paire de pions (43) d'extrémité radiaux et deux gorges (44) complémentaires généralement hélicoïdales ménagées dans la paroi de la deuxième douille.

2. Dispositif selon la revendication 1, **caractérisé en ce que** les moyens de détrompage comportent un détrompeur mâle (24) sous la forme d'au moins une dent en saillie à partir de l'une des douilles et un détrompeur femelle (26) sous la forme d'au moins un logement complémentaire ménagé dans l'autre douille et dans lequel s'engage ladite au moins une dent.

3. Dispositif selon l'une des revendication 1 et 2, **caractérisé en ce que** chaque douille (12, 14) comporte une tête polygonale (20, 22) et une portion cylindrique (116, 18) s'étendant à partir de ladite tête et pourvue de moyens (28, 30) pour solidariser la douille dans l'une des parties de connecteur.

4. Dispositif selon la revendication 3, **caractérisé en ce que** la tête est une tête à six pans venant s'insérer dans un logement (E) de forme complémentaire ménagé dans la partie de connecteur correspondante.

5. Dispositif selon l'une quelconque des revendications 1 à 4, **caractérisé en ce que** les gorges comprennent chacune des portions d'extrémité amont (48) et aval (50) pour la réception des pions (43), la portion d'extrémité amont débouchant dans une gorge rectiligne (46) axiale pour l'insertion de la tige dans la deuxième douille et la portion d'extrémité aval (50) comportant un logement apte à constituer une position de verrouillage stable de la première douille et de la deuxième douille.

6. Dispositif selon l'une quelconque des revendications 1 à 5, **caractérisé en ce que** les moyens de fixation comportent en outre une tête à partir de laquelle s'étend la tige.

7. Dispositif selon la revendication 6, **caractérisé en ce que** les moyens de fixation comportent en outre un organe élastiquement déformable disposé entre la tête et la douille correspondante pour solliciter les pions dans le logement de l'extrémité aval (50).

8. Connecteur en deux parties pour conducteur électrique, **caractérisé en ce qu'**il comporte une paire de dispositifs de fixation selon l'une quelconque des revendications 1 à 7, pour la fixation des deux parties de connecteur l'une sur l'autre.

## Patentansprüche

1. Befestigungsvorrichtung für zweiteilige Stecker, die zur Verbindung elektrischer Leiter dient, die eine erste Buchse (12) und eine zweite Buchse (14) aufweist, die in entsprechenden Bohrungen angebracht werden, die in den zwei Teilen des Steckers vorgesehen sind, wobei die erste Buchse und die zweite Buchse komplementäre Mittel zur abnehmbaren Befestigung der ersten Buchse auf der zweiten Buchse aufweisen, die Unverwechselbarkeitsmittel (24, 26) aufweisen, um das Zusammenwirken der Befestigungsmittel in einer einzigen vorbestimmten Winkelstellung der ersten und der zweiten Buchse zuzulassen, **dadurch gekennzeichnet, dass** die Mittel zur abnehmbaren Befestigung Befestigungsmittel des Vierteldrehungstyps (43, 44) sind und dass die Mittel zur Befestigung der ersten Buchse (12) auf der zweiten Buchse (14) einen Stift (34) aufweisen, der in einen axialen Durchgang eingeschoben wird, der in der ersten Buchse (1) hergestellt ist, wobei der Stift (34) mit einem Paar radialen Endzapfen (43) und zwei komplementären spiralförmigen Aushöhlungen (44) versehen ist, die in der Wand der zweiten Buchse vorgesehen sind.

2. Vorrichtung nach Anspruch 1, **dadurch gekennzeichnet, dass** die Unverwechselbarkeitsmittel einen Stecker (24) in der Form von mindestens einem ausgehend von einer der Buchsen vorstehenden Zahn und eine Steckhülse (26) in der Form von mindestens einer komplementären Aufnahme aufweisen, die in der anderen Buchse vorgesehen ist und in die der mindestens eine Zahn eingreift.

3. Vorrichtung nach einem der Ansprüche 1 und 2, **dadurch gekennzeichnet, dass** jede Buchse (12, 14) einen vieleckigen Kopf (20, 22) und einen zylindrischen Abschnitt (16, 18) aufweist, der sich ausgehend von dem Kopf erstreckt und mit Mitteln (28, 30) versehen ist, um die Buchse fest in einem der Steckerteile zu verbinden.

4. Vorrichtung nach Anspruch 3, **dadurch gekennzeichnet, dass** der Kopf ein Sechskantkopf ist, der in eine Aufnahme (E) mit komplementärer Form eingeschoben wird, die im entsprechenden Steckerteil vorgesehen ist.

5. Vorrichtung nach einem der Ansprüche 1 bis 4, **dadurch gekennzeichnet, dass** die Aushöhlungen jeweils vorgelagerte (48) und nachgelagerte (50) Endabschnitte zur Aufnahme der Zapfen (43) aufweisen, wobei der vorgelagerte Endabschnitt in eine geradlinige axiale Aushöhlung (46) für das Einschieben des Stifts in die zweite Buchse mündet und der nachgelagerte Endabschnitt (50) eine Aufnahme aufweist, die geeignet ist, eine stabile Verriegelungsstellung der ersten Buchse und der zweiten Buchse zu bilden.

6. Vorrichtung nach einem der Ansprüche 1 bis 5, **dadurch gekennzeichnet, dass** die Befestigungsmittel ferner einen Kopf aufweisen, von dem sich der Stift erstreckt.

7. Vorrichtung nach Anspruch 6, **dadurch gekennzeichnet, dass** die Befestigungsmittel ferner ein elastisch verformbares Organ aufweisen, das zwischen dem Kopf und der entsprechenden Buchse angeordnet ist, um die Zapfen in die Aufnahme des nachgelagerten Endes (50) zu beanspruchen.

8. Zweiteiliger Stecker für elektrische Leiter, **dadurch gekennzeichnet, dass** er ein Paar Befestigungsvorrichtungen nach einem der Ansprüche 1 bis 7 zur Befestigung der zwei Steckerteile aufeinander aufweist.

## Claims

1. Fixing device for two-part connectors for connecting electrical conductors, the device comprising a first bush (12) and a second bush (14) adapted to be mounted in respective bores in the two connector parts, the first and second bushes comprising complementary means for removably fixing the first bush to the second bush, including polarizer means (24, 26) for authorizing cooperation of the fixing means in only one predetermined angular position of the first and second bushes, the device being **characterized in that** the removable fixing means are quarter-turn fixing means (43, 44), and **in that** the means for fixing the first bush (12) to the second bush (14) include a rod (34) adapted to be inserted in an axial passage in the first bush, the rod being provided with a pair of radial end pins (43) and two complementary generally helicoidal grooves (44) in the wall of the second bush.

2. Device according to Claim 1, **characterized in that** the polarizer means include a male polarizer (24) in the form of a tooth projecting from one of the bushes and a female polarizer (26) in the form of a complementary housing in the other bush in which said tooth engages.

3. Device according to either Claim 1 or Claim 2, **characterized in that** each bush (12, 14) has a polygonal head (20, 22) and a cylindrical portion (16, 18) extending from said head and provided with means (28, 30) for fastening the bush into one of the connector parts.

4. Device according to Claim 3, **characterized in that** the head is hexagonal and is adapted to be inserted into a complementary housing (E) in the corresponding connector part.

5. Device according to any one of Claims 1 to 4, **characterized in that** the grooves each comprise upstream and downstream end portions (48, 50) for receiving the pins (43), the upstream end portion opening into a rectilinear axial groove (46) for insertion of the rod into the second bush and the downstream end portion (50) including a housing adapted to constitute a stable locking position of the first and second bushes.

6. Device according to any one of Claims 1 to 5, **characterized in that** the fixing means further include a head from which the rod extends.

7. Device according to Claim 6, **characterized in that** the fixing means further include an elastically deformable member between the head and the corresponding bush to urge the pins into the housing (50) of the downstream end portion.

8. Two-part connector for electrical conductors, **characterized in that** it includes a pair of fixing devices according to any one of Claims 1 to 7 for fixing the two connector parts to each other.
